# FASCICULE DE BREVET EUROPEEN

(11) **EP 2 003 037 B1**
(45) Date de publication et mention de la délivrance du brevet: **01.08.2012**
(21) Numéro de dépôt: 08103782.2
(22) Date de dépôt: 30.04.2008
(51) Int. Cl.: B61C 5/00, B61C 17/04

(54) **Dispositif de fixation d'un groupe de traction au châssis d'un véhicule autopropulsé et véhicule autopropulsé comprenant un tel dispositif**
Vorrichtung zum Befestigen einer Zuggruppe am Fahrgestell eines selbstfahrenden Fahrzeugs und mit einer solchen Vorrichtung ausgestattetes selbstfahrendes Fahrzeug
Device for attaching a drive system to the chassis of a self-propelled vehicle and self-propelled vehicle comprising such a device

(30) Priorité: 15.06.2007 FR 0755784
(43) Date de publication de la demande: 17.12.2008
(73) Titulaire: ALSTOM Transport SA, 92300 Levallois-Perret (FR)
(72) Inventeur: Peter, Sébastien, 67160, SCHLEITHAL (FR)
(74) Mandataire: Domenego, Bertrand

(56) Documents cités:
- DE-U1- 29 622 007
- FR-A- 1 080 354
- FR-A- 2 746 060
- GB-A- 231 876
- GB-A- 825 393

## Description

La présente invention est relative à un dispositif de fixation d'un groupe de traction au châssis d'un véhicule autopropulsé, en particulier d'un véhicule ferroviaire autopropulsé équipé d'un groupe de traction du type diesel.

Les véhicules ferroviaires autopropulsés par des groupes de traction diesel comportent en général des groupes de traction disposés en sous caisse du véhicule. Ces groupes de traction comportent de nombreux composants à technologie complexe montés sur leur face supérieure. Ces composants sont par exemple des pompes à injection, des pompes à haute pression, des injecteurs, des tuyauteries de gasoil, des connecteurs électriques, des capteurs électroniques, etc.. Ces différents équipements doivent faire régulièrement l'objet d'opérations de maintenance soit correctives soit préventives. Ces opérations de maintenance nécessitent un accès à ces dispositifs.

Afin de permettre ces opérations de maintenance on peut prévoir des trappes de visite dans le plancher des véhicules équipées de groupes de traction diesel. Ces trappes de visite doivent être suffisamment grandes pour permettre l'accès aisé aux équipements sur lesquels les opérateurs doivent pouvoir intervenir. Cela est parfois difficile compte tenu de l'encombrement des planchers des voitures qui sont occupés en particulier par des sièges, par des escaliers ou par différents équipements. En outre ces trappes doivent avoir des qualités coupe-feu et assurer une bonne étanchéité à la fois thermique, acoustique et aux liquides. Il en résulte que cette solution n'est pas très commode et qu'elle est coûteuse.

Afin de faciliter les opérations de maintenance on prévoit également de pouvoir déposer le groupe de traction en déconnectant toutes les liaisons mécaniques électriques et fluidiques. Cette dépose du groupe après déconnection présente l'inconvénient de nécessiter des systèmes de raccordement auto obturant faciles d'accès, et de compliquer les opérations de branchement et débranchement. En particulier, avec une telle conception, il peut être nécessaire de refaire des compléments ou des purges dans certains circuits au moment des débranchements et avant les rebranchements. De plus les montages des branchements et débranchements peuvent engendrer des risques d'endommagement des broches notamment pour les connecteurs électriques et ces endommagements ne peuvent être descellés qu'une fois que le groupe de traction est remonté. En outre cette technique de dépose suppose des moyens permettant de déposer le groupe moteur. En général ces moyens de dépose se font soit en soulevant le véhicule dans son ensemble à l'aide de vérins, soit en déposant le groupe de traction dans une fosse située sous le véhicule. Ces techniques supposent des moyens importants. En particulier la première solution nécessite un atelier de grande dimension qui permet d'accueillir une rame complète et qui est équipé de moyens de levage permettant de lever l'ensemble de la rame d'environ un mètre. La solution avec la fosse nécessite des moyens de manutention du groupe de traction. Dans tous les cas des outillages spécifiques de soutien pour le dépôt du groupe de traction sont nécessaires. Or très peu d'ateliers de maintenance de véhicules sont équipés avec des moyens suffisants permettant une dépose aisée des groupes de traction. En outre lorsque le groupe de traction est déposé il n'est pas en état de fonctionner si bien que les diagnostics d'éventuels dysfonctionnements sont difficiles et il est fréquent qu'un groupe de traction soit remonté après une opération de maintenance alors que les causes de dysfonctionnement ne sont pas éliminées.

Le document GB231876 divulgue un véhicule ferroviaire comportant un groupe de traction, un berceau support du groupe de traction, qui est monté mobile par rapport au véhicule par l'intermédiaire d'une glissière pour permettre un déplacement horizontal du groupe de traction entre une position de service intérieure et une position de maintenance. La glissière repose sur une armature de support fixée au châssis du véhicule.

Le but de la présente invention est de remédier à ces inconvénients en proposant un moyen permettant de réaliser des opérations de maintenance de groupes de traction d'un véhicule autopropulsé dans de bonnes conditions sans nécessité d'équipements importants spécifiques.

A cet effet l'invention a pour objet un dispositif de fixation d'un groupe de traction au châssis d'un véhicule autopropulsé, selon la revendication 1.

De préférence, la position de maintenance est une position latérale par rapport au châssis du véhicule.

L'invention concerne également un véhicule autopropulsé du type comprenant un châssis et un groupe de traction fixé au châssis par un dispositif selon l'invention.

Le véhicule peut, en outre, comprendre des moyens de liaison flexible avec des moyens auxiliaires adaptés pour permettre le mouvement du groupe moteur en maintenant les liaisons du groupe moteur avec les moyens auxiliaires.

De préférence, les moyens de liaison flexible sont suffisants pour permettre le fonctionnement du groupe de traction lorsqu'il est en position de maintenance.

Le groupe de traction comprend, par exemple, un moteur diesel et les moyens de liaison flexibles comprennent au moins une conduite de gasoil, au moins une conduite hydraulique, au moins une conduite pneumatique, au moins un câblage électrique et au moins un câblage électronique.

Le véhicule est, par exemple, un véhicule ferroviaire.

L'invention va maintenant être décrite de façon plus précise mais non limitative en regard des figures annexées dans lesquelles :
- la figure 1 est une vue de profil schématique d'un véhicule ferroviaire autopropulsé par un groupe de traction diesel;
- la figure 2 est une vue de profil schématique du moyen de fixation d'un groupe de traction diesel sous le châssis d'un véhicule ferroviaire autopropulsé ;
- la figure 3 est une vue schématique de face dans une position de service, d'un groupe de traction diesel fixé sous le châssis d'un véhicule ferroviaire autopropulsé ;
- la figure 4 est une vue de face du groupe de traction de la figure 3, dans une position basse de dégagement ;
- la figure 5 est une vue de face du groupe de traction des figures 3 et 4, dans une position dégagée de maintenance ;
- la figure 6, est une vue en perspective par en dessous, des éléments mobiles, des moyens de liaison d'un berceau support de groupe de traction, avec le châssis d'un véhicule ferroviaire autopropulsé.

Le véhicule ferroviaire autopropulsé repéré généralement par 1 à la figure 1 comporte une caisse 2 qui repose par l'intermédiaire de bogies 3 sur des rails 31. Sous la caisse du véhicule, est disposé un groupe de traction 4 constitué essentiellement d'un moteur diesel et de ses accessoires.

Comme cela est représenté à la figure 2 plus en détail, le groupe de traction diesel 4 est fixé sous le châssis 5 du véhicule ferroviaire par l'intermédiaire d'un dispositif de fixation qui comporte un berceau 6 sur lequel est disposé le groupe de traction diesel. Le berceau 6 est suspendu sous le châssis 5 par l'intermédiaire de moyens de liaison 7 comprenant deux éléments situés l'un à l'avant l'autre à l'arrière du berceau support du groupe de traction. Chaque élément du moyen de liaison 7 comporte une glissière télescopique 8 s'étendant parallèlement à la surface du châssis 5, perpendiculairement à l'axe longitudinal du véhicule ferroviaire. Chaque glissière télescopique repose sur une armature support 10 par l'intermédiaire de deux vérins à vis 9 disposés à proximité des bords latéraux du châssis de façon à assurer un bon maintien des glissières (sur la figure seuls les vérins à vis disposés d'un côté du châssis sont visibles). Comme on le voit mieux sur la figure 6, chaque vérin à vis 9 comporte une tige 9A qui coulisse verticalement dans un corps de vérin 9B, et qui coopère à une de ses extrémités avec une pièce de fixation 9C fixé sur un montant de la glissière 8. Le corps 9B du vérin à vis 9 repose sur un crochet 10A qui appartient à l'armature support 10 et qui est relié à sa partie supérieure à une traverse 10B. La traverse 10B s'étend latéralement sous la caisse 5 du véhicule ferroviaire et elle est fixée par des pièces de raccordement 10C à des longerons 51 du châssis 5. Sur la figure 6 on ne voit qu'une pièce de fixation 10C et un seul crochet 10A, mais le lecteur comprendra que l'armature support 10 comporte au moins deux pièces de fixation situées de part et d'autre de l'axe du véhicule ferroviaire et deux crochets. Ces pièces sont le plus éloignées possibles de l'axe du véhicule de façon à assurer un bon maintien du groupe de traction. Le lecteur comprendra également que le dispositif comprend des moyens d'actionnement des vérins à vis. De tels moyens sont connus en eux-mêmes.

Le groupe de traction est donc supporté par un dispositif de fixation qui comprend deux moyens de liaison situés de part et d'autre du berceau l'un à l'avant l'autre à l'arrière par rapport à l'axe longitudinal du véhicule ferroviaire, chaque moyen de liaison comportant une glissière supportée par deux vérins à vis supportés par des armatures support.

Avec cette disposition le berceau support du groupe moteur est mobile d'une part verticalement par actionnement des vérins à vis 9, et d'autre part, horizontalement par déploiement des glissières 8.

Comme on peut le voir aux figures 3, 4 et 5, le groupe moteur peut être déplacé d'une position de service repérée généralement par 20 à la figure 3, vers une position de maintenance repérée par 22 à la figure 5, en passant par une position basse de dégagement repérée par 21 à la figure 4.

Dans la position de service 20, le groupe moteur est en position haute par rapport au châssis, les vérins étant en position étendue. Lorsque les vérins 9 sont rétractés, le berceau 6 est abaissé ce qui amène le groupe de traction dans la position basse de dégagement 21. Dans cette position le groupe de traction 4 est dans une position suffisamment basse pour pouvoir être déplacé par translation latérale sous le châssis 5. Ce déplacement latéral se fait par déploiement de la glissière 8 comme cela est représenté à la figure 5 pour amener le groupe moteur jusqu'à la position de maintenance 22, située latéralement à l'extérieur du véhicule. Dans cette disposition le groupe moteur est accessible à la fois par le dessus par le dessous et sur les côtés sans aucune difficulté ce qui permet d'assurer les opérations de maintenance dans de bonnes conditions.

Comme cela est représenté de façon schématique à la figure 2, le groupe de traction 4 est relié par des moyens de transmission mécanique 11 à des éléments d'entraînement 12 des roues motrices 30 du bogie 3 du véhicule ferroviaire. Ces moyens de transmission mécanique 11 comportent un moyen 11A d'accouplement qui permet d'accoupler ou de désaccoupler le groupe de traction et le dispositif d'entraînement 12 des roues 30. Le dispositif d'accouplement 11A qui est en position accouplée lorsque le groupe de traction est en service, est bien évidemment désaccouplé avant que le groupe de traction soit déplacé vers la position de maintenance.

De même le groupe de traction est relié par des liaisons 13 à des moyens auxiliaires 14 représentés schématiquement à la figure 2. Ces liaisons qui sont des liaisons souples, correspondent notamment à des conduites de gasoil, à des conduites hydrostatiques, à des conduites pneumatiques, à des câblages électriques et à des câblages électroniques. Elles sont adaptées pour pouvoir s'étendre jusqu'à la position de maintenance 22, comme cela est représenté à la figure 5. De la sorte, lorsque le groupe de traction est en position de maintenance il continue à pouvoir être alimenté en gasoil, en fluides et en électricité et il peut continuer à recevoir des commandes et à envoyer des signaux électriques vers des moyens de commande et de régulation. Ainsi, le groupe de traction peut fonctionner et peut être contrôlé lorsqu'il est en position de maintenance. Lorsque le groupe de traction est en position de service il est en outre raccordé à un circuit d'air d'admission comportant des filtres ainsi qu'à des moyens d'échappement des gaz de combustion. Ces liaisons sont déconnectées lorsque le groupe de traction est déplacé de sa position de service à la position de dégagement. En particulier, le circuit d'admission d'air est adapté de telle sorte que la liaison entre le groupe de traction et les filtres du circuit d'air d'admission se fait par emmanchement automatique lors du mouvement vertical du groupe de traction. La liaison avec le circuit d'échappement est déconnectée par exemple manuellement en enlevant un collier de serrage. Cependant d'autres solutions sont possibles et l'homme du métier peut envisager des moyens de connexion déconnexion automatique.

Le dispositif de fixation du groupe de traction sous le châssis du véhicule autopropulsé, qui vient d'être décrit, a l'avantage de permettre de dégager facilement le groupe de traction et de le disposer à l'extérieur du véhicule dans une position qui permet un accès facile tout en maintenant les liaisons du groupe de traction avec les moyens d'alimentation et de pilotage, sans nécessiter un atelier spécialement équipé ou un outillage particulier.

Ce dispositif est adapté à des véhicules ferroviaires autopropulsés ayant un groupe de traction diesel. Mais il peut être adapté à d'autres groupes de traction qui peuvent être électriques ou du type turbine à gaz. Il peut être également adapté à des véhicules autres que des véhicules ferroviaires autopropulsés.

## Revendications

1. Dispositif de fixation d'un groupe de traction (4) au châssis (5) d'un véhicule autopropulsé (1), du type comprenant un berceau (6) support du groupe de traction (4), un moyen de liaison (7) du berceau avec le châssis du véhicule comprenant une armature support (10) destinée à être fixée au châssis du véhicule, le berceau (6) étant monté mobile par rapport à l'armature support (10) entre une position de service (20) intérieure au véhicule autopropulsé (1) et une position de maintenance (22) extérieure au véhicule autopropulsé, **caractérisé en ce que** le moyen de liaison (7) du berceau avec la châssis du véhicule comprend au moins un vérin à vis (9) qui est adapté pour permettre un déplacement vertical du groupe de traction (4) entre la position de service (20) et une position basse de dégagement (21) et **en ce que** le moyen de liaison comprend au moins une glissière télescopique (8) qui est adaptée pour permettre un déplacement horizontal du groupe de traction (4) entre la position basse de dégagement (21) et la position de maintenance (22), et **en ce que** la glissiére téléscopique (8) repose sur l'armature de support (10) par l'intermédiaire du vérin à vis (9).

2. Dispositif selon la revendication 1, **caractérisé en ce que** la position de maintenance (22) est une position latérale par rapport au châssis (5) du véhicule.

3. Véhicule autopropulsé (1) du type comprenant un châssis (5) et au moins un groupe de traction fixé au châssis, **caractérisé en ce que** le groupe de traction (4) est fixé au châssis par un dispositif selon l'une quelconque des revendications 1 à 2.

4. Véhicule autopropulsé selon la revendication 3, **caractérisé en ce qu'**il comprend des moyens de liaison flexible (13) avec des moyens auxiliaires (14), les moyens de liaisons (13) étant adaptés pour permettre le mouvement du groupe moteur (4) en maintenant les liaisons du groupe moteur (4) avec les moyens auxiliaires (14).

5. Véhicule autopropulsé selon la revendication 4, **caractérisé en ce que** les moyens de liaison flexible (13) sont suffisants pour permettre le fonctionnement du groupe de traction (4) lorsqu'il est en position de maintenance (22).

6. Véhicule autopropulsé selon l'une quelconque des revendications 4 à 5, **caractérisé en ce que** le groupe de traction (4) comprend un moteur diesel et **en ce que** les moyens de liaison flexibles (13) comprennent au moins une conduite de gasoil, au moins une conduite hydraulique, au moins une conduite pneumatique, au moins un câblage électrique et au moins un câblage électronique.

7. Véhicule autopropulsé selon l'une quelconque des revendications 3 à 6, **caractérisé en ce qu'**il est un véhicule ferroviaire.

## Claims

1. Device for attaching a traction unit (4) to the chassis (5) of a self-propelled vehicle (1), of the type comprising a supporting cradle (6) for the traction unit (4), a means (7) for connecting the cradle to the vehicle chassis comprising a support frame (10) designed to be attached to the vehicle chassis, the cradle (6) being mounted so that it is able to move relative to the support frame (10) between a service position (20) inside the self-propelled vehicle (1) and a maintenance position (22) outside the self-prepelled vehicle, **characterised in that** the means (7) for connecting the cradle to the vehicle chassis, which comprises at least one screw jack (9), is designed to enable a vertical displacement of the traction unit (4) between the service position (20) and a bottom release position (21) and the connecting means comprises at least one telescopic slide bar (8) which is designed to tenable a horizontal displacement of the traction unit (4) between the bottom release position (21) and the maintenance position (22), and **in that** the telescopic slide bar (8) sits on the support frame (10) via the screw jack (9).

2. Device as claimed in claim 1, **characterised in that** the maintenance position (22) is a position to the side of the vehicle chassis (5).

3. Self-propelled vehicle (1) of the type comprising a chassis (5) and at least one traction unit attached to the chassis, **characterised in that** the traction unit (4) is attached to the chassis by a
device as claimed in any one of claims 1 to 2.

4. Self-propelled vehicle as claimed in claim 3, **characterised in that** it has flexible connecting means (13) with auxiliary means (14), the connecting means (13) being designed to enable the driving unit (4) to be moved whilst preserving the connections of the driving unit (4) to the auxiliary means (14).

5. Self-propelled vehicle as claimed in claim 4, **characterised in that** the flexible connecting means (13) are sufficient to enable the traction unit (4) to function when it is in the maintenance position (22).

6. Self propelled vehicle as claimed in any one of claims 4 to 5, **characterised in that** the traction unit (4) comprises a diesel engine and **in that** the flexible connecting means (13) comprise at least one diesel pipe, at least one hydraulic pipe, at least one pneumatic pipe, at least one set of electric calling and at least one set of electronic cabling.

7. Self-propelled vehicle as claimed in any one of claims 3 to 6, **characterised in that** it is a railway vehicle.

## Patentansprüche

1. Vorrichtung zur Befestigung einer Traktionseinheit (4) am Fahrgestell (5) eines selbstangetriebenen Fahrzeugs (1), von der Bauart, die einen Stützschlitten (6) für die Fraktionseinheit (4) umfasst, wobei eine Einrichtung (7) zur Verbindung des Schlittens mit dem Fahrgestell einen Halteanker (10) umfasst, der dazu bestimmt ist, am Fahrgestell des Fahrzeugs befestigt zu sein, wobei der Schlitten (6) in Bezug auf den Halteanker (10) zwischen einer Betriebsposition (20), die im Inneren des selbstangetriebenen Fahrzeugs (1) liegt, und einer Wartungsposition (22), die außerhalb des selbstangetriebenen Fahrzeugs liegt, beweglich angebracht ist, **dadurch gekennzeichnet, dass** die Einrichtung (7) zur Verbindung des Schlittens mit dem Fahrgestell des Fahrzeugs mindestens eine Schraubenwinde (9) umfasst, die dazu ausgelegt ist, eine vertikale Verschiebung der Traktionseinheit (4) zwischen der Betriebsposition (20) und einer abgesenkten Freisetzungsposition (21) zuzulassen, und dass die Verbindur,gseinriehtung mindestens eine Teleskopschiene (8) umfasst, die dazu ausgelegt ist, eine horizontale Verschiebung der Traktionseinheit (4) zwischen der abgesenkten Freisetzungsposition (21) und der Wartungsposition (22) zuzulassen, und dass die Teleskopschiene (8) mittels der Schraubenwinde (9) auf dem Halteanker (10) aufliegt.

2. Vorrichtung nach Anspruch 1, **dadurch gekennzeichnet, dass** die Wartungsposition (22) eine in Bezug auf das Fahrgestell (5) des Fahrzeugs seitliche Position ist.

3. Selbstangetriebenes Fahrzeug (1) der Bauart, die ein Fahrgestell (5) und mindestens eine am Fahrgestell befestigte Traktionseinheit umfasst, **dadurch gekennzeichnet, dass** die Traktionseinheit (4) mittels einer Vorrichtung nach einem der Ansprüche 1 bis 2 am Fahrgestell befestigt ist.

4. Selbstangetriebenes Fahrzeug nach Anspruch 3, **dadurch gekennzeichnet, dass** es Einrichtungen (13) zur flexiblen Verbindung mit Hilfseinrichtungen (14) umfasst, wobei die Verbindungseinrichtungen (13) dazu ausgelegt sind, die Bewegung des Motorblocks (4) zuzulassen und dabei die Verbindungen des Motorblocks (4) mit den Hilfseinrichtungen (14) aufrechtzuerhalten.

5. Selbstangetriebenes Fahrzeug nach Anspruch 4, **dadurch gekennzeichnet, dass** die flexiblen Verbindungseinrichtungen (13) ausreichen, um den Betrieb der Traktionseinheit (4) zuzulassen, wenn sie sich in der Wartungsposition (22) befindet.

6. Selbstangetriebenes Fahrzeug nach einem der Ansprüche 4 bis 5, **dadurch gekennzeichnet, dass** die Traktionseinheit (4) einen Dieselmotor umfasst, und dass die flexiblen Verbindungseinrichtungen (13) mindestens eine Dieselleitung, mindestens eine Hydraulikleitung, mindestens eine Pneumatikleitung, mindestens eine Elektroverdrahtung und mindestens eine Elektronikverdrahtung umfassen.

7. Selbstangetriebenes Fahrzeug nach einem der Ansprüche 3 bis 6, dadurch gekenntzeichnet, dass es ein Schienenfahrzeug ist.
